# EUROPÄISCHE PATENTSCHRIFT

(11) **EP 0 851 712 B1**
(45) Veröffentlichungstag und Bekanntmachung des Hinweises auf die Patenterteilung: **26.01.2005**
(21) Anmeldenummer: 97119140.8
(22) Anmeldetag: 03.11.1997
(51) Int. Cl.: H05B 6/80, H05B 6/70

(54) **Ofen zur Hochtemperatur-Wärmebehandlung**
Oven for high temperature heat treatment
Four pour le traitement à haute température

(30) Priorität: 24.12.1996 DE 19654356
(43) Veröffentlichungstag der Anmeldung: 01.07.1998
(73) Patentinhaber: Industrie-Ofenbau Rudolf Brands GmbH, 52355 Düren (DE)
(72) Erfinder:
(74) Vertreter: Patentanwälte Hauck, Graalfs, Wehnert, Döring, Siemons, Schildberg

(56) Entgegenhaltungen:
- EP-A- 0 344 438
- WO-A-96/39791
- FR-A- 1 378 280
- US-A- 4 541 729
- US-A- 4 617 439
- US-A- 5 420 401
- DATABASE COMPENDEX ENGINEERING INFORMATION, INC., NEW YORK, NY, US CHUPOV V D ET AL: "Some kinds of products from structural ceramic material of KSTs type on basis of quartz glass" XP002072800 & OGNEUPORY;OGNEUPORY NOV 1997, Nr. 11, November 1997, Seiten 37-38,

## Beschreibung

Die vorliegende Erfindung betrifft einen Ofen zur Hochtemperatur-Wärmebehandlung von anorganischen Werkstoffen, insbesondere keramischen Werkstoffen, gemäß Oberbegriff von Patentanspruch 1.

Aus der EP 0 457 948 B1 ist eine Mikrowelleneinrichtung mit einer als Resonator wirkenden, mit mehreren metallischen Kammerwänden gebildeten Mehrmodenkammer, in die ein zu erwärmendes Werkstück einsetzbar ist und in die Mikrowellenenergie einspeisbar ist, bekannt. Die Kammer weist hierbei wenigstens eine beweglich ausgeführte Kammerwand auf, und es sind Mittel vorhanden, die bewirken, daß die bewegliche Kammerwand während des Betriebes der Mikrowelleneinrichtung in eine repetierende Bewegung versetzbar ist. Ferner sind Mittel zur Hochfrequenzabdichtung der beweglichen Kammerwand gegenüber den festen Kammerwänden vorhanden, so daß bei Bewegung der beweglichen Kammerwand eine Änderung des Resonatorvolumens gegeben ist.

Der DE-B 11 86 570 ist eine Mikrowelleneinrichtung zu entnehmen, die keinen Mehrmoden-Resonator zur Aufnahme eines Werkstückes aufweist, sondern einen Schlitzstrahler, an dem ein zu erwärmendes Werkstück vorbeigeführt wird. Der Schlitzstrahler ist die Austrittsöffnung eines Hohlleiters, in den ein Magnetron einspeist. Im Hohlleiter ist ein beweglicher Kurzschlußschieber vorgesehen.

Aus der US-A-5 420 401 ist ein Ofen zur Hochtemperatur-Wärmebehandlung mit den Merkmalen des Oberbegriffes des Patentanspruches 1 bekannt. Bei diesem bekannten Ofen ist eine metallische Auskleidung vorgesehen, die die Form eines relativ kurzen Zylinderabschnittes besitzt. Die Mikrowellenleiter erstrecken sich hierbei in Radialrichtung auf diese metallische Auskleidung zu und umgreifen offensichtlich ebenfalls Öffnungen in dieser Auskleidung, die nicht beschrieben und dargestellt sind. Sie sind im Querschnitt etwa quadratisch ausgebildet und umgreifen somit auch eine etwa quadratisch ausgebildete Öffnung.

Der vorliegenden Erfindung liegt die Aufgabe zugrunde, einen Ofen der gattungsgemäßen Art zu schaffen, mit dem sich bei einem einfachen Aufbau, einer einfachen Wartung und einer sicheren Funktionsweise besonders hohe Temperaturen bei einer möglichst homogenen Energiedichte erzielen lassen.

Diese Aufgabe wird erfindungsgemäß bei einem Ofen der gattungsgemäßen Art durch die kennzeichnenden Merkmale des Patentanspruches 1 gelöst.

Vorteilhafte Weiterbildungen gehen aus den Unteransprüchen hervor.

Bei der erfindungsgemäßen Lösung wird mit einfachen Mitteln erreicht, daß im Inneren des Ofens eine homogene Energiedichteverteilung erzielt wird, die für die Hochtemperatur-Wärmebehandlung von anorganischen, insbesondere keramischen Werkstoffen, speziell das Sintern von keramischen Werkstoffen, von besonderer Bedeutung ist. Die im Inneren der metallischen Auskleidung fest eingebaute mikrowellendurchlässige thermische Isolationsschicht stellt sicher, daß im Ofeninneren mit sehr hohen Temperaturen gearbeitet werden kann. So ist der erfindungsgemäß ausgebildete Ofen für Maximaltemperaturen bis etwa 1.800°C geeignet. Im Ofeninneren kann mit Luft oder Inertgas gearbeitet werden.

Die erfindungsgemäße Lösung beinhaltet die Anordnung einer Vielzahl von Mikrowellenschlitzhohlleitern an mindestens zwei Wänden, so daß die gewünschte homogene Energiedichteverteilung erzielt werden kann.

Wesentlich ist, daß die mikrowellendurchlässige thermische Isolationsschicht bei der vorliegenden Erfindung fest im Ofen eingebaut ist und sich nicht am zu behandelnden Werkstoff selbst befindet.

Vorzugsweise besteht die thermische Isolationsschicht aus keramischen Faserwerkstoffen. Sie ist zweckmäßigerweise aus Platten oder Langfasermodulen aufgebaut. Eine spezielle Ausführungsform der Erfindung zeichnet sich dadurch aus, daß der keramische Werkstoff für die Isolationsschicht aus Aluminiumoxid (Al₂O₃) besteht, das Mullit enthält, d. h. ein Aluminiumsilikat, das etwa aus 80% Aluminiumoxid und 20% Siliciumdioxid besteht. Dieses Material hat eine Rohdichte von etwa 300-700 kg/m³.

Es kommen vorzugsweise vakuumgeformte Platten zum Einsatz, die eine Dicke von 40mm besitzen.

Wie bereits erwähnt, ist mindestens an zwei Ofenwänden je eine Vielzahl von Mikrowellenschlitzhohlleitern vorgesehen. So weist der Ofen an mindestens zwei Wänden mehrere parallel zueinander und im Abstand voneinander angeordnete Mikrowellenschlitzhohlleiter auf. Zweckmäßigerweise sind an mindestens einer Seitenwand mehrere senkrecht angeordnete Mikrowellenschlitzhohlleiter vorhanden.

Eine Ausführungsform hat sich als besonders zweckmäßig erwiesen, bei der die Deckwand und die beiden Seitenwände des Ofens mit Mikrowellenschlitzhohlleitern versehen sind. Bei dieser Ausführungsform weisen die Vorder- und Rückseite sowie Unterseite des Ofens keine Mikrowellenschlitzhohlleiter auf.

Die an gegenüberliegenden Wänden angeordneten Mikrowellenschlitzhohlleiter sind zweckmäßigerweise versetzt zueinander angeordnet. Hierdurch wird eine gegenseitige Beeinflussung von gegenüberliegenden Schlitzhohlleitern vermieden.

Die dem Mikrowellenschlitzhohlleiter zugeordnete Öffnung der metallischen Auskleidung ist vorzugsweise mit einem dielektrischen Material verschlossen. Hierdurch läßt sich das Ofeninnere gasdicht ausgestalten.

Die Mikrowellenenergieeinführung in den Mikrowellenschlitzhohlleiter erfolgt in bekannter Weise über ein Magnetron, das an einem Ende des Mikrowellenschlitzhohlleiters angeordnet ist. Das gegenüber liegende Ende des Mikrowellenschlitzhohlleiters weist vorzugsweise einen Kurzschlußschieber auf.

Die Mikrowellenschlitzhohlleiter selbst können von herkömmlicher Bauart sein. Hierbei können die Schlitze beispielsweise parallel zur Längsachse des Hohlleiters zu beiden Seiten der Mittelachse desselben versetzt zueinander angeordnet sein. Bei einer anderen Ausführungsform können die Schlitze winklig zur Längsmittelachse angeordnet sein. Bei noch einer anderen Ausführungsform sind die Schlitze entlang der Mittellängsachse auf Abstand angeordnet und weisen benachbart hierzu jeweils ein kleines Loch auf.

Die Schlitze befinden sich in einer Wandung des Hohlleiters, der im Querschnitt etwa Rechteckform besitzt. Es versteht sich, daß diese Wandung dem Ofeninneren zugeordnet ist. Die vorgesehene thermische Isolationsschicht ist mit relativ geringem Abstand von den Mikrowellenschlitzhohlleitern angeordnet, so daß zwischen der Schlitzfläche der Hohlleiter bzw. der metallischen Auskleidung und der Außenseite der thermischen Isolationsschicht nur ein relativ enger Spalt verbleibt.

Es versteht sich, daß die Mikrowellenschlitzhohlleiter so an der Außenseite der metallischen Auskleidung angebracht sind, daß sich eine mikrowellendichte Verbindung ergibt. Die Gasdichtigkeit wird durch die vorstehend erwähnte Schicht aus dielektrischem Material, vorzugsweise Quarzglas, erzielt, die zur Ofenmitte hin vor der Schlitzfläche der Hohlleiter angeordnet ist.

Die Erfindung wird nachfolgend anhand eines Ausführungsbeispieles in Verbindung mit der Zeichnung im einzelnen erläutert. Es zeigen:
- Figur 1: eine räumliche schematische Ansicht eines Ofens zur Hochtemperatur-Wärmebehandlung;
- Figur 2: eine Seitenansicht des Ofens der Figur 1, wobei die Energieerzeugungseinrichtungen dargestellt sind;
- Figur 3: eine Vorderansicht des Ofens der Figur 1 mit dargestellten Energieerzeugungseinrichtungen;
- Figur 4: eine Draufsicht auf den Ofen der Figur 1 mit dargestellten Energieerzeugungseinrichtungen; und
- Figur 5: einen schematischen Horizontalschnitt durch den Ofen der Figur 1.

Bei dem in den Figuren dargestellten Ofen zur Hochtemperatur-Wärmbehandlung von keramischen Werkstoffen handelt es sich um einen Kammerofen 1, der an seiner Vorderseite eine Tür 2 aufweist. Der Ofen ist etwa kastenförmig ausgebildet und steht auf vier Beinen 3. An seinen beiden gegenüberliegenden Seitenwänden 5 befinden sich drei senkrecht und parallel zueinander angeordnete Mikrowellenschlitzhohlleiter 7, wobei die Hohlleiter der gegenüberliegenden Seiten versetzt zueinander angeordnet sind. Auf der Oberseite 4 des Ofens befinden sich zwei Mikrowellenschlitzhohlleiter 8, die parallel zur Längsachse des Ofens und parallel zueinander angeordnet sind. In der Tür 2 befindet sich eine Isolationsschicht 6. Der genauere Aufbau des Ofens wird anhand der Figuren 2 - 5 erläutert.

Der hier dargestellte Kammerofen 1 ist für eine Maximaltemperatur von 1.800°C konzipiert und für einen Betrieb in Luft oder in Erdgas geeignet. Die Nutzabmessungen des Ofens betragen 500x500x500mm, und es wird mit einer Mikrowellenfrequenz von 2,45 GHz gearbeitet. Figur 2 zeigt, daß drei Mikrowellenschlitzhohlleiter 7 parallel zueinander in Vertikalrichtung an einer Seitenfläche 5 des Ofens angeordnet sind. An der gegenüberliegenden Seitenfläche befinden sich weitere drei Mikrowellenschlitzhohlleiter, die versetzt zu den Hohlleitern der anderen Seite angeordnet sind. An den oberen Enden der Hohlleiter befindet sich jeweils ein Magnetron 10, das Mikrowellenenergie erzeugt und in den zugehörigen Hohlleiter endseitig einspeist. Am gegenüberliegenden Ende des Hohlleiters ist ein Kurzschlußschieber vorgesehen.

Man erkennt ferner in Figur 2, daß an der Oberseite 4 des Kammerofens drei Mikrowellenschlitzhohlleiter 8 parallel zueinander und parallel zur Längsachse des Ofens angeordnet sind. An den in der Figur linken Enden der Hohlleiter befinden sich ebenfalls Magnetrons 10, und zwar rechtwinklig zur Längsachse der Hohlleiter. Es wird darauf hingewiesen, daß in Figur 1 nur zwei Hohlleiter 8 dargestellt sind.

Durch die gewählte Hohlleiteranordnung: 3 an der Oberseite, 4 und jeweils 3 an den gegenüberliegenden Seitenflächen 5, wird innerhalb des Ofenraumes eine homogene Energiedichteverteilung erzielt.

Figur 5 zeigt einen Horizontalschnitt durch den Kammerofen der Figuren 1 - 4. Der Ofen besitzt einen Außenrahmen 14, der das eigentliche Ofengehäuse lagert. Das Ofengehäuse weist eine metallische Auskleidung 12 und eine innerhalb von dieser fest eingebaute thermische Isolationsschicht 11 auf, die aus Mullit besteht. Die metallische Auskleidung ist mikrowellendicht, während die thermische Isolationsschicht 11 im wesentlichen mikrowellendurchlässig ist.

In der metallischen Auskleidung 12 befinden sich längliche Öffnungen 13, die jeweils von einem Mikrowellenschlitzhohlleiter 7 umfaßt werden, der an der Außenseite der metallischen Auskleidung 12 angeordnet ist und mit seiner Schlitzfläche zum Ofeninneren weist. Es sind somit drei Öffnungen 13 nebeneinander und parallel zueinander auf jeder Seitenfläche 5 des Ofens vorgesehen, denen jeweils ein Mikrowellenschlitzhohlleiter 7 zugeordnet ist. Die Befestigung der Hohlleiter 7 an der metallischen Auskleidung 12 ist in mikrowellendichter Weise erfolgt.

## Patentansprüche

1. Ofen (1) zur Hochtemperatur-Wärmebehandlung von anorganischen Werkstoffen, insbesondere keramischen Werkstoffen, mit einem Ofengehäuse zur Aufnahme des zu behandelnden Werkstoffes, einer Tür (2), einer Mikrowellenenergieerzeugungseinrichtung und einer Einrichtung zur Abstrahlung der Mikrowellenenergie in das Ofeninnere, wobei das Ofengehäuse eine mikrowellendichte metallische Auskleidung (12) und im Inneren hiervon eine fest eingebaute mikrowellendurchlässige thermische Isolationsschicht (11) aufweist und die Mikrowellenenergieabstrahlungseinrichtung durch mehrere parallel zueinander und im Abstand voneinander angeordnete Mikrowellenleiter gebildet ist, deren Wandung eine Öffnung in der metallischen Auskleidung (12) umgreift,
**dadurch gekennzeichnet, daß**
der Ofen (1) Kastenform besitzt und an mindestens zwei Wänden (4, 5) jeweils mehrere Mikrowellenleiter aufweist,
die Mikrowellenleiter als sich parallel zur Wandebene und nahezu über die gesamte Ofenwand erstreckende Mikrowellenschlitzhohlleiter (7, 8) ausgebildet sind, deren Wandungen eine längliche Öffnung (13) der metallischen Auskleidung (12) umgreifend an deren Außenseite mit der Schlitzfläche zum Ofeninneren weisend angeordnet sind, und
die thermische Isolationsschicht (11) mit relativ geringem Abstand von der metallischen Auskleidung (12) angeordnet ist.

2. Ofen nach Anspruch 1, **dadurch gekennzeichnet, daß** die thermische Isolationsschicht (11) aus keramischen Faserwerkstoffen besteht.

3. Ofen nach Anspruch 1 oder 2, **dadurch gekennzeichnet, daß** die thermische Isolationsschicht (11) aus Platten oder Langfasermodulen besteht.

4. Ofen nach einem der vorangehenden Ansprüche, **dadurch gekennzeichnet, daß** die thermische Isolationsschicht (11) aus aluminiumsilikathaltigem, insbesondere mullithaltigem Aluminiumoxid besteht.

5. Ofen nach einem der vorangehenden Ansprüche, **dadurch gekennzeichnet, daß** er an mindestens einer Seitenwand (5) mehrere senkrecht angeordnete Mikrowellenschlitzhohlleiter (7) aufweist.

6. Ofen nach einem der vorangehenden Ansprüche, **dadurch gekennzeichnet, daß** seine Deckwand (4) und seine beiden Seitenwände (5) mit Mikrowellenschlitzhohlleitern (7, 8) versehen sind.

7. Ofen nach einem der vorangehenden Ansprüche, **dadurch gekennzeichnet, daß** die dem Mikrowellenschlitzhohlleiter (7, 8) zugeordnete Öffnung (13) der metallischen Auskleidung (12) mit einem dielektrischen Material verschlossen ist.

8. Ofen nach einem der vorangehenden Ansprüche, **dadurch gekennzeichnet, daß** an gegenüberliegenden Wänden (5) angeordnete Mikrowellenschlitzhohlleiter (7) versetzt zueinander angeordnet sind.

9. Ofen nach einem der vorangehenden Ansprüche, **dadurch gekennzeichnet, daß** jedem Mikrowellenschlitzhohlleiter (7, 8) an einem Ende ein in diesen einspeisendes Magnetron (10) zugeordnet ist.

## Claims

1. An oven (1) for the high temperature heat treatment of anorganic materials, especially ceramic materials, comprising an oven housing for the receipt of the material to be treated, a door (2), a microwave energy generating means and a means for radiating the microwave energy into the interior of the oven, wherein the oven housing includes a microwave impermeable metallic lining (12) and in the interior of the same a fixedly installed microwave permeable thermal insulating layer (11) and the microwave energy radiating means is formed by several microwaveguides which are disposed parallel with respect to one another and spaced from one another, wherein the wall of the microwaveguide encompasses an opening in the metallic lining (12),
**characterized in that**
the oven (1) has the shape of a box and includes a respective plurality of microwave guides on at least two walls (4, 5),
the microwaveguides are formed as slotted hollow microwaveguides extending parallel with respect to the wall plane and nearly over the whole oven wall, wherein the walls of the slotted hollow microwaveguides encompass an enlongated opening (13) of the metallic lining (12) and are disposed at the outside of the lining with their slot surface pointing to the interior of the oven, and
the thermal insulation layer (11) is disposed with a relative small distance from the metallic lining (12).

2. The oven according to claim 1, **characterized in that** the thermal insulation layer (11) consists of ceramic fiber materials.

3. The oven according to claim 1 or 2, **characterized in that** the thermal insulation layer (11) consists of plates or long fiber modules.

4. The oven according to one of the preceding claims, **characterized in that** the thermal insulation layer (11) consists of aluminium silicate-containing, especially mullit-containing, aluminium oxid.

5. The oven according to one of the preceding claims, **characterized in that** it has a plurality of vertically disposed slotted hollow microwaveguides (7) on at least one side wall (5).

6. The oven according to one of the preceding claims, **characterized in that** its cover wall (4) and its two side walls (5) are provided with slotted hollow microwaveguides (7, 8).

7. The oven according to one of the preceding claims, **characterized in that** the opening (13) of the metallic lining (12) associated with the slotted hollow microwaveguide (7, 8) is closed with a dielectric material.

8. The oven according to one of the preceding claims, **characterized in that** slotted hollow microwaveguides (7) disposed on opposite walls (5) are disposed in an offset manner.

9. The oven according to one of the preceding claims, **characterized in that** each slotted hollow microwaveguide (7, 8) is associated at an end with a magnetron (10) feeding the same.

## Revendications

1. Four (1) pour le traitement à haute température de matières inorganiques, en particulier de matériaux céramiques, comprenant une carcasse de four pour accueillir la matière à traiter, une porte (2), un dispositif générateur d'énergie sous forme de micro-ondes et un dispositif pour émettre l'énergie sous forme de micro-ondes à l'intérieur du four, la carcasse du four présentant un habillage (12) métallique imperméable aux micro-ondes et une couche d'isolation (11) thermique, perméable aux micro-ondes, encastrée de manière fixe à l'intérieur de celui-ci et le dispositif émetteur d'énergie sous forme de micro-ondes étant formé par plusieurs conducteurs de micro-ondes parallèles entre eux et disposés à distance les uns des autres dont la paroi entoure une ouverture dans l'habillage (12) métallique,
**caractérisé en ce que**
le four (1) a la forme d'une caisse et présente chaque fois plusieurs conducteurs de micro-ondes sur au moins deux parois (4, 5),
les conducteurs de micro-ondes sont conformés comme des guides de micro-ondes rainurés (7, 8) s'étendant parallèlement au plan de la paroi et sur la presque totalité de la paroi du four, les guides étant disposés avec leur paroi entourant une ouverture longitudinale (13) de l'habillage (12) métallique sur son côté extérieur avec la surface rainurée orientée vers l'intérieur du four, et
la couche d'isolation (11) thermique est disposée à une distance relativement faible de l'habillage (12) métallique.

2. Four selon la revendication 1, **caractérisé en ce que** la couche d'isolation (11) thermique est constituée de matériaux en fibres céramiques.

3. Four selon la revendication 1 ou 2, **caractérisé en ce que** la couche d'isolation (11) thermique est constituée de plaques ou de modules à fibres longues.

4. Four selon une des revendications précédentes, **caractérisé en ce que** la couche d'isolation (11) thermique est constituée d'oxyde d'aluminium contenant du silicate d'aluminium, en particulier de la mullite.

5. Four selon une des revendications précédentes, **caractérisé en ce qu'**il présente sur au moins une paroi latérale (5) plusieurs guides (7) de micro-ondes rainurés disposés verticalement.

6. Four selon une des revendications précédentes, **caractérisé en ce que** sa paroi supérieure (4) et ses deux parois latérales (5) sont pourvues de guides (7, 8) de micro-ondes rainurés.

7. Four selon une des revendications précédentes, **caractérisé en ce que** l'ouverture (13) de l'habillage (12) métallique coordonnée avec le guide (7, 8) de micro-ondes rainuré est fermée avec un matériau diélectrique.

8. Four selon une des revendications précédentes, **caractérisé en ce que** les guides (7) de micro-ondes rainurés disposés sur des parois (5) opposées sont disposés de manière décalée les uns par rapport aux autres.

9. Four selon une des revendications précédentes, **caractérisé en ce qu'**un magnétron (10) alimentant les guides de micro-onde rainurés (7, 8) est coordonné à une extrémité de chacun de ceux-ci.
